# EUROPÄISCHE PATENTSCHRIFT

(11) **EP 2 446 128 B1**
(45) Veröffentlichungstag und Bekanntmachung des Hinweises auf die Patenterteilung: **06.05.2015**
(21) Anmeldenummer: 10728196.6
(22) Anmeldetag: 23.06.2010
(51) Int. Cl.: F01N 13/18, F01N 13/08

(54) **ROHRFÖRMIGES AKUSTISCHES DÄMMELEMENT**
TUBULAR ACOUSTIC INSULATING ELEMENT
ELÉMENT D ISOLATION ACOUSTIQUE TUBULAIRE

(30) Priorität: 23.06.2009 DE 102009030258
(43) Veröffentlichungstag der Anmeldung: 02.05.2012
(73) Patentinhaber: Tenneco GmbH, 67840 Edenkoben (DE)
(72) Erfinder: PFEFFER, Tobias, 67480 Edenkoben (DE); FUHRMANN, Bernd, 67480 Edenkoben (DE)
(74) Vertreter: Thews, Karl
(86) Internationale Anmeldenummer: PCT/EP2010/058952
(87) Internationale Veröffentlichungsnummer: WO 2010/149723

(56) Entgegenhaltungen:
- EP-A1- 1 319 826
- WO-A1-03/056151
- JP-A- 9 089 173

## Beschreibung

Die Erfindung bezieht sich auf eine Abgasanlage für einen Verbrennungsmotor zum Anschließen an einem Krümmer. Die Abgasanlage besteht aus zumindest einem in Strömungsrichtung mittel- oder unmittelbar nach dem Krümmer vorgesehenen ersten Teilstück und einem in Strömungsrichtung daran anschließenden zweiten Teilstück, wobei die beiden Teilstücke über ein mechanisches Entkopplungselement miteinander verbunden sind, **wobei in Strömungsrichtung vor dem ersten Teilstück oder im ersten Teilstück ein einwandiges und selbsttragendes Element in die Abgasanlage integriert ist, wobei das Element mindestens einen inneren Stutzen und mindestens einen in radialer Richtung zu einer Mittelachse nach außen versetzten äußeren Stutzen aufweist, und jeweils ein zwischen den beiden Stutzen angeordnetes, die beiden Stutzen verbindendes, in Richtung der Mittelachse in der Länge gestauchtes Mittelteil vorgesehen ist, das im Querschnitt einen U- oder einen S-Schlag bildet. Wobei das Element als akustisches Dämmelement ausgebildet und aus Blech oder Metallguss gebildet ist und in einer Richtung entlang des Werkstücks kontinuierlich oder sprunghaft zunehmende Wandstärken zwischen 1 mm und 2,8 mm, insbesondere zwischen 1,2 mm und 1,9 mm aufweist.**

Durch das Entkopplungselement wird die Abgasanlage mechanisch entkoppelt, damit eine gewisse Flexibilität über die Fahrzeuglänge gegeben ist. Als mechanische Entkopplungselemente werden nicht selbsttragende, flexible Verbindungselemente wie beispielsweise Wellenrohre oder flexible Schläuche zwischen zwei Teilstücke der Abgasanlage eingesetzt. Dadurch dass die Wellenrohre oder flexiblen Schläuche nicht selbsttragend sind, müssen sie gestützt werden. Sie haben aufgrund ihrer geringen Steife und Flexibilität auch die immanente Eigenschaft Schwingungen in gewissen Frequenzbereichen um ein bestimmtes Maß zu dämpfen. Solche flexiblen akustischen Dämpfelemente sind beispielsweise in der US 5,456,291 A und in der EP 1 431 538 B1 beschrieben.

Für eine mechanische gelenkige Entkopplung von zwei Rohr- oder Gehäuseflanschen einer Abgasanlage, welche ein relatives Verbiegen der Abgasanlage erlaubt, werden auch gestauchte Verbindungselemente zwischen zwei Teilstücke eingesetzt, die eine gelenkartige Flexibilität aufweisen. Diese in der DE 198 12 611 C2 oder in der JP 199789173 A (Hei9-89173) beschriebenen Entkopplungselemente sind als gestauchtes Rohrstück geformt, dass im Längsschnitt eine S-förmige Feder bildet. Diese Verbindungselemente sind aufgrund der reduzierten Wellenform im Vergleich zu den Wellenrohren steif, dafür aber selbsttragend. Zur Erhöhung der Flexibilität können sie gemäß der DE 198 12 611 C2 längsgeschlitzt sein.

Es ist bekannt, dass durch verschiedenste moderne Baumaßnahmen für Abgasanlagen und Verbrennungsmotoren trotz einer mechanischen Entkopplung vermehrt Vibrationen im hörbaren Bereich durch Resonanzen in verschiedenen Bauteilen hervorgerufen werden. Flachere Formen von Schalldämpfern, der Einsatz von dünnwandigen, luftspaltisolierten Blechkrümmern und Turboladern bei Dieselmotoren sowie Änderungen im Verbrennungsprozess führen zu zusätzlichen Vibrationen in den Strukturen und damit zu zusätzlichem Körperschall.

Diese Art von Körperschall kann durch Dämpfungselemente in der Abgasanlage oder auch durch große Impedanzsprünge in Bauteilen einer Abgasanlage direkt in der Struktur gemindert werden.

Impedanzsprünge werden gemäß der DE 10 2006 040 980 A1 mit einem Dämpfungselement erreicht, das radiale Erweiterungen des Querschnitts aufweist, die in der Art einer Rohrschelle auf das Rohr aufgesetzt sind.

In der DE 20 2004 005 526 U1 wird zur Verminderung von Körperschall eine starre Flanschverbindung beschrieben, die durch eine in Umfangsrichtung um die Rohr- oder Flanschachse linienförmige Anlage die Weiterleitung von Vibrationen dämpft.

**In der** EP 1 319 826 A1 **wird ein Abgasrohr mit endseitig angeordneten Kopplungselementen beschrieben, die der mechanischen Entkopplung des Abgasrohres dienen.**

Der Erfindung liegt die Aufgabe zugrunde, Resonanzschwingungen im Bereich oberhalb von 600 Hz in einer Abgasanlage um mehr als 15 dB zu dämmen und gleichzeitig die Abgasanlage ausreichend steif und selbsttragend sowie dauerhaft gasdicht auszubilden.

Gelöst wird die Aufgabe dadurch, dass **das Element als akustisches Dämmelement ausgebildet und aus Blech oder Metallguss gebildet ist und in einer Richtung entlang des Werkstücks kontinuierliche oder sprunghaft zunehmende Wandstärken zwischen 1 mm und 2,8 mm, insbesondere zwischen 1,2 mm und 1,9 mm aufweist.**

**Die durch eine abnehmende Wandstärke erreichte Dämmwirkung hat insbesondere im Frequenzbereich oberhalb von 2000 Hz bis 6000 Hz eine vorteilhafte Wirkung. Dies ist insofern vorteilhaft, als dass beim Kalibrieren des Durchmessers des äußeren Stutzens von einem kleineren auf ein größeres Maß die Wandstärke ohnehin dünner wird. Demnach würde ein zylindrisches Rohr mit einem Grunddurchmesser passend zum inneren Stutzen auf der Ausgangsseite auf das Maß des Durchmessers für den äußeren Stutzen aufkalibriert werden.**

Es wurde durch akustische Messungen herausgefunden, dass die bekannten flexiblen und selbsttragenden mechanischen Entkopplungselemente in Form eines gestauchten Rohrstücks mit einem S-Schlag im Frequenzbereich oberhalb 600 Hz, insbesondere zwischen 3000 Hz und 6000 Hz nicht zu erwartende akustische Dämmungseigenschaften aufweisen, welche die Wechselwirkungen in der weiteren Abgasanlage und die Entstehung von Körperschall in maßgeblichen Größenordnungen reduziert. Die im Hinblick auf eine größt mögliche Dämmung vorgenommenen geometrischen und konstruktiven Maßnahmen führten zu der Erkenntnis, dass selbst dann, wenn das S-förmige Entkopplungselement relativ steif und selbsttragend ausgebildet ist, sehr gute Dämmungseigenschaften erzielt werden können.

Hierzu ist es vorteilhaft, das rohrförmige akustische Dämmelement in Richtung der Mittelachse so kurz wie möglich auszubilden und somit eine ausreichende Biegesteifigkeit zu erreichen, um als selbsttragendes akustisches Dämmelement eingesetzt werden zu können. In dem Bereich, in dem das akustische Dämmelement in die Abgasanlage integriert wird, muss es nicht die Funktion einer mechanischen Entkopplung erfüllen und kann relativ biegesteif ausgebildet sein.

Dazu kann es auch wesentlich sein, dass die Einstecktiefe zwischen 5 mm und 16 mm, maximal 30 mm beträgt.

Die Dämmungseigenschaft kann erfindungsgemäß weiter verbessert werden, wenn das akustische Dämmelement unmittelbar vor oder an das Bauteil angeschlossen wird, das die Resonanzen in den fortführenden Bauteilen letztendlich erzeugt. Der innere Radius und der äußere Radius weisen in vorteilhafter Weise ein Maß zwischen 6 mm und 30 mm auf, wobei die beiden Radien jedoch zueinander ein unterschiedliches Maß aufweisen.

Vorteilhaft kann es hierzu auch sein, wenn der inneren Stutzen in Richtung der Mittelachse versetzt zum äußeren Stutzen angeordnet ist und/oder die beiden Stutzen sich um das Maß einer Einstecktiefe e zwischen 5 mm und 30 mm überdecken. Die Länge der Einstecktiefe e ist das Maß um das der äußere Stutzen in Richtung der Mittelachse über den inneren Stutzen übersteht. Bei dieser Länge ist sowohl das zwischen dem inneren Radius und dem äußeren Radius vorgesehene Rohrteil als auch die beiden Radien selbst in das Maß der Einstecktiefe e einzubeziehen. Je kürzer die Einstecktiefe e ist, desto größer ist die mit dem Element erreichte akustische Dämmung.

Weiter ist es vorteilhaft, dass der Grunddurchmesser des inneren Stutzens mindestens um 20% bis maximal 40 % kleiner ist, als der Durchmesser des äußeren Stutzens. Die Dämmung kann maßgeblich durch die beiden Endgeometrien der beiden Stutzen beeinflusst werden, da das Schwingungsverhalten bei der Überführung von einem kleinen zu einem großen Stutzen deutlich von dem Schwingungsverhalten abweicht, das erreicht werden würde, wenn der innere Stutzen als Eingangsstutzen das gleiche Maß aufweisen würde wie der äußere Stutzen als Ausgangsstutzen. Hinsichtlich der dämmenden Eigenschaften kann es weiter vorteilhaft sein, wenn[4] ein die beiden rohrförmigen Stutzen verbindendes Mittelteil zumindest einen am äußeren Stutzen anschließenden äußeren Radius und einen am inneren Stutzen anschließenden inneren Radius sowie ein die beiden Radien verbindendes Rohrteil aufweist, wobei die Rohrwand des Rohrteils parallel oder in einem Winkel a zwischen 2,5° und 15° zur Mittelachse angeordnet ist. Diese weitere Möglichkeit der Beeinflussung der Dämmwirkung hat auch den Vorteil, dass bei vorhandener Anschlussgeometrie für den inneren oder den äußeren Stutzen die Größe der beiden Radien variiert werden kann, das heißt, dass bei sehr kleinen Radien dieses Rohrteil einen zunehmend größeren Winkel a zur Mittelachse einschließt. Ein anderer Vorteil ist, dass die Anschlussgeometrie durch Variation des Winkels a sowohl für den inneren Stutzen als auch für den äußeren Stutzen vergrößert oder verkleinert werden kann.

Zusätzlich kann es vorteilhafter Weise vorgesehen sein, wenn das akustische Dämmelement in Strömungsrichtung S nach dem inneren Stutzen einen gegenüber dem Grunddurchmesser reduzierten Innendurchmesser aufweist. Durch diese Maßnahme wird eine Art Verjüngung im Übergang vom inneren Stutzen an das Mittelteil gebildet, durch die insbesondere die im Abgasrohr vorhandenen Schwingungen hinsichtlich der Dämmung beeinflusst werden.

Von besonderer Bedeutung kann für die vorliegende Erfindung sein, wenn das akustische Dämmelement aus einem kalibrierten Rohrstück gebildet ist mit einem eingangsseitigen Grunddurchmesser zwischen 45 mm und 85 mm und einem ausgangsseitigen Durchmesser zwischen 55 mm und 115 mm sowie einer in Richtung der Mittelachse absoluten Länge zwischen 230 mm und 420 mm. Das Verhältnis von Grunddurchmesser zu Durchmesser beeinflusst maßgeblich die Dämmungseigenschaft des Elements.

Im Zusammenhang mit der erfindungsgemäßen Ausbildung und Anordnung kann es von Vorteil sein, wenn das akustische Dämmelement in eine Stirnwand eines Blechgehäuses für einen Filter oder einen Konverter oder einen Schalldämpfer integriert ist, wobei zumindest ein Teil der Stirnwand in radialer Richtung zur Mittelachse an den inneren Stutzen und/oder an den äußeren Stutzen anschließt. Dadurch wird die Integration des Dämmelements in ein in den Abgasanlagen vorhandenes Bauteil ermöglicht, an das ohnehin ein Abgasrohr angeschlossen würde. Die Integration in eine Stirnwand hat zudem den Vorteil, dass die Baulänge und damit auch die Steifigkeit des Elements erhöht werden kann, was sich maßgeblich auf die Dämmeigenschaft auswirkt.

Vorteilhaft kann es ferner sein, wenn das akustische Dämmelement an einem Auslass eines Gehäuses für einen Turbolader angeordnet ist. Da Turbolader einen relativ großen Beitrag zu dem in der Abgasanlage entstehenden Körperschall im Bereich zwischen 600 Hz und 6 kHz beitragen, ist eine Positionierung eines solchen Dämmelements unmittelbar im Anschluss an den Turbolader von großer Bedeutung, auch lässt sich durch eine solche Anordnung der im Bereich des äußeren Stutzens aufkalibrierte größere Durchmesser einfacher in die Geometrie einer Abgasanlage integrieren, weil dieser äußere Stutzen direkt an das Gehäuse anschließt und eine möglicherweise notwendige Reduktion des Durchmessers wieder auf das Maß des für die sonstigen Abgasrohre vorgesehenen Durchmessers der dem inneren Stutzen entspricht nicht notwendig ist.

Außerdem kann die Verwendung eines akustischen Dämmelements für eine Abgasanlage zur akustischen Dämmung einer Abgasanlage im Frequenzbereich zwischen 600 Hz und 6 kHz vorteilhaft sein, wenn das akustische Dämmelement mindestens einen inneren Stutzen und mindestens einen in radialer Richtung zu einer Mittelachse nach außen versetzten äußeren Stutzen aufweist, jeweils ein zwischen den beiden Stutzen angeordnetes, die beiden Stutzen verbindendes gestauchtes Mittelteil vorgesehen ist, das im Querschnitt einen U- oder einen S-Schlag bildet **und das einwandig aus Blech oder Metallguss gebildet ist und in einer Richtung entlang des Werkstücks kontinuierlich oder sprunghaft zunehmende Wandstärken zwischen 1 mm und 2,8 mm, insbesondere zwischen 1,2 mm und 1,9 mm aufweist.**

Weitere Vorteile und Einzelheiten der Erfindung sind in den Patentansprüchen und in der Beschreibung erläutert und in den Figuren dargestellt. Es zeigt:
- Figur 1: eine an einen Motor angeschlossene Abgasanlage;
- Figur 2: einen Querschnitt eines dämmenden Elements, das zwischen zwei Bauteile einer Abgasanlage integriert ist;
- Figur 3: einen oberen Teil eines Querschnitts eines Dämmelements mit einem gegenüber dem Grunddurchmesser verkleinerten Innendurchmesser;
- Figur 4: einen Querschnitt eines dämmenden Elements mit einem gegenüber der Mittelachse angestellten Rohrteil;
- Figur 5: die Integration eines Dämmelements in eine Stirnseite eines Gehäuses;
- Figur 6: eine Bauweise nach Figur 5, bei der das Dämmelement in radialer Richtung mittig zur Stirnseite angeordnet ist;
- Figur 7: eine Anordnung nach Figur 6, bei der das Dämmelement einem U-Schlag aufweist;
- Figur 8: die Integration eines Dämmelements in eine kegelförmige Stirnseite eines Blechgehäuses.

In Figur 1 ist eine Abgasanlage 4 bestehend aus einem ersten Teilstück 41 und einem zweiten Teilstück 42 dargestellt. Das erste Teilstück 41 ist aus einem Konverter 45 und beidseitig des Konverters 45 jeweils angeschlossene Abgasrohre 47 gebildet. Das zweite Teilstück 42 besteht aus einem Partikelfilter 44 und einem Schalldämpfer 46, wobei der Partikelfilter 44 und der Schalldämpfer 46 über ein Abgasrohr 47 miteinander verbunden sind. Stromauf des Partikelfilters 44 ist ebenfalls ein Abgasrohr 47 vorgesehen, an das ein mechanisches Entkopplungselement 40 anschließt, über das die beiden Teilstücke 41, 42 miteinander verbunden sind. Das mechanische Entkopplungselement 40 dient im Wesentlichen dazu eine gewisse Bewegungsfreiheit der Abgasanlage 4 über ihre gesamte Länge zu gewährleisten.

Die gesamte Abgasanlage 4 ist über ein akustisches Dämmelement 1 an eine Auslassöffnung eines Turboladers 5 angeschlossen, welcher im Weiteren die Abgasanlage 4 über die Krümmer 3 mit dem Verbrennungsmotor 2 verbindet. Die über den Abgasstrom und den Turbolader 5 in die Abgasanlage 4 eingeleiteten Schwingungen werden über das akustische Dämmelement 1 im Bereich zwischen 600 Hz und 6 kHz maßgeblich gedämmt, sodass die Körperabstrahlungen des Konverters 45, des Partikelfilters 44 und des Schalldämpfers 46 reduziert sind. Gleichzeitig werden die noch im ersten Teil 41 der Abgasanlage 4 vorhandenen Schwingungen durch das mechanische Entkopplungselement 40 ebenfalls beeinflusst und auch teilweise gedämpft, sodass die Kombination der akustischen Dämmung mit dem Dämmelement 1 und der Schwingungsdämpfung mit dem mechanischen Entkopplungselement 40 eine Reduzierung des Körperschalls im zweiten Teil 42 der Abgasanlage 4 bewirkt.

In Figur 2 ist ein schematischer Querschnitt eines akustischen Dämmelements 1 mit einem S-Schlag 120 dargestellt. Das akustische Dämmelement 1 weist einen inneren Stutzen 10 und einen in radialer Richtung zur Mittelachse 13 äußeren Stutzen 15 auf. Der äußere Stutzen 15 steht in axialer Richtung zur Mittelachse 13 über den inneren Stutzen 10 über. Die Verbindung des äußeren Stutzens 15 mit dem inneren Stutzen 10 bildet ein Mittelteil 12 mit einem S-Schlag 120 im Querschnitt. Das Mittelteil 12 ist aus dem am äußeren Stutzen 15 anschließenden äußeren Radius 152 und dem am inneren Stutzen 10 anschließenden inneren Radius 102 sowie einem die beiden Radien 102, 152 verbindenden Rohrteil 14 gebildet.

Der Überstand des äußeren Stutzens 15 über den inneren Stutzen 10 wird als Einstecktiefe e bezeichnet, welche in der Summe aus dem Maß des Rohrteils 14 und den beiden Radien 102, 152 gebildet ist. Die Länge L des Dämmelements 1 in Richtung der Mittelachse 13 bemisst sich von der Eingangsöffnung am inneren Stutzen 10 bis zur Ausgangsöffnung am äußeren Stutzen 15.

Wie in Figur 2 dargestellt, schließt an den inneren Stutzen 10 in Strömungsrichtung S dem Dämmelement 1 vorangestellt, ein Abgasrohr 47 an. In Strömungsrichtung S nach dem Dämmelement 1 ist ein schematisch dargestelltes Abgaselement 48, an dem Dämmelement 1 angeschlossen. In den Figuren 5 bis 8 sind Beispiele für solche Abgaselemente 48 durch Blechgehäuse 43 dargestellt.

Der S-Schlag 120 kann in verschiedenen, nicht dargestellten Ausführungsbeispielen einen eingangsseitigen Grunddurchmesser 101 zwischen 45 mm und 85 mm und einem ausgangsseitigem Durchmesser 151 zwischen 55 mm und 115 mm sowie eine in Richtung der Mittelachse 13 absoluten Länge L zwischen 230 mm und 420 mm aufweisen, wobei das Verhältnis der Durchmesser 101, 151 und der Länge L so gewählt werden kann, dass die Eigenfrequenz bei einer mittleren Eingangsfrequenz von
a) 350 Hz eine mittlere axiale Durchgangsdämmung von mindestens -18 dB und
b) 600 Hz eine mittlere axiale Durchgangsdämmung von mindestens 0 dB und
c) 1000 Hz eine mittlere axiale Durchgangsdämmung von mindestens 8 dB und
d) 3000 Hz eine mittlere axiale Durchgangsdämmung von mindestens 20 dB beträgt.

Mit diesen Parametern der Geometrie kann die Eigenfrequenz im Vergleich zu einem zylindrischen Abgasrohr im Bereich von 400 Hz bis 700 Hz verschoben werden, wobei eine positive Dämmung ab 600 Hz oder ab 900 HZ erreichbar ist. Ferner ist eine maximale Dämmung von 30 dB zwischen 600 Hz 6 kHz realisierbar.

Figur 3 zeigt eine besondere Ausführungsform des S-Schlags 120, bei dem das zwischen den beiden Radien 102, 152 vorgesehene Rohrteil 14 gegenüber der Mittelachse 13 um einen Winkel a angestellt ist. Es ist zu erkennen, dass das Rohrteil 14 somit nicht parallel zur Mittelachse 13 angeordnet ist, wie es beispielsweise in Figur 3 dargestellt ist. Durch die Variation des Winkels a, kann sowohl der Grunddurchmesser 101 des inneren Stutzens 10 als auch der Durchmesser 151 des äußeren Stutzens 15 zueinander variiert werden. Insbesondere dann, wenn das akustische Dämmelement 1 aus einem zylinderförmigen Rohr hergestellt und kalibriert wird, das im Wesentlichen einen Rohrdurchmesser aufweist, der dem Grunddurchmesser 101 des inneren Stutzens 10 entspricht wird der äußere Stutzen 15 um ein bestimmtes Maß auf kalibriert. Entsprechend den erforderlichen geometrischen Maßen und im Hinblick auf die für den äußeren Stutzen 15 maßgebliche Wandstärke kann insbesondere dann, wenn der innere und der äußere Radius 102, 152 eine feste Größe aufweisen sollen, durch die Variation des Winkels a der Durchmesser 151 des äußeren Stutzens 15 variiert werden. Auch bei dieser Ausführungsform ist die Einstecktiefe e durch die Maße der beiden Radien 102, 152 und die Länge L des Rohrteils a in Richtung der Mittelachse 13 maßgebend.

In Figur 4 ist eine gegenüber Figur 3 abgewandelte Ausführungsform dargestellt, bei der im Bereich des inneren Radius 102 der Innendurchmesser 103 gegenüber dem Grunddurchmesser 101 des inneren Stutzens 10 reduziert ist. In Strömungsrichtung S wird somit eine Verdichtung des Abgasstroms erreicht und gleichzeitig Einfluss auf die im inneren Stutzen 10 verlaufenden Schallwellen genommen.

Figur 5 zeigt ein bevorzugtes Ausführungsbeispiel, bei dem das akustische Dämmelement 1 in eine Stirnwand 430 eines Blechgehäuses 43 einer Abgasanlage 4 integriert ist. Insbesondere bei Wickelschalldämpfern ist die Stirnseite 430 in Richtung der Mittelachse 13 in das Blechgehäuse 43 eingesetzt, sodass eine Montage des Dämmelements 1 in die Stirnwand 430 vor dem Wickeln des Gehäuses möglich ist. Hierzu wird das Dämmelement 1 mit dem äußeren Stutzen 15 in eine entsprechende Öffnung der Stirnwand 430 eingeschweißt. Der gegenüber dem inneren Stutzen 10 im Durchmesser 151 wesentlich größere äußere Stutzen 15 bildet sozusagen die Ausgangsseite für das in Strömungsrichtung S strömende Abgas, sodass sich das Abgas beziehungsweise der Abgasstrom nach dem Dämmelement 1 weiter im Blechgehäuse 43 in radialer Richtung ausbreitet. Dies hat auch den Vorteil, dass durch eine Reduzierung des Durchmessers 151 des äußeren Stutzens 15 gegebenenfalls bei einer Weiterführung innerhalb Abgasleitung, die ungefähr den gleichen Durchmesser aufweist wie der innere Stutzen 10 eine Verjüngung vermieden werden kann.

In Figur 6 ist eine ähnliche Ausführungsform wie in Figur 5 hinsichtlich der Positionierung in einer Stirnwand 430 eines Blechgehäuses 43 dargestellt. In diesem Fall jedoch ist das S-förmige Dämmelement 1 in radialer Richtung zur Mittelachse 13 etwa in der Mitte der Stirnwand 430 angeordnet, sodass ausgehend von dem in der Stirnwand 430 montierten Abgasrohr 47 zunächst ein erster Teil der Stirnwand 430 in radialer Richtung eine Verbindung zum Dämmelement 1 bildet und an das Dämmelement 1 in radialer Richtung anschließend ein zweiter Teil der Stirnwand 430 die Verbindung und den Anschluss zum umfänglich angeordneten Blechgehäuse 43 darstellt. In diesem Ausführungsbeispiel ist der innere Stutzen 10 und der äußere Stutzen 15 äußerst kurz ausgebildet und die angrenzenden Bauteile sind nicht wie in den vorangegangenen Ausführungsbeispielen in axialer Richtung zur Mittelachse 13 angrenzend an das Dämmelement 1 angeordnet sondern in radialer Richtung.

In Figur 7 ist ein zu Figur 6 ähnliches Ausführungsbeispiel dargestellt, bei dem das Dämmelement 1 nicht einen S-förmigen Querschnitt sondern einen U-förmigen Querschnitt 120 aufweist. Das U-förmige Dämmelement 1 weist nur einen Radius, der als innerer Radius 102 bezeichnet wird auf und lässt sich aufgrund der geometrischen Gegebenheiten ausschließlich in den Bereichen einsetzen, in denen die weiteren Bauteile in radialer Richtung zur Mittelachse 13 an das Dämmelement 1 anschließen.

In Figur 8 ist ein Ausführungsbeispiel dargestellt, bei dem das Dämmelement 1 eine Verbindung zwischen einem Abgasrohr 47 und einem Blechgehäuse 43 bildet, wobei das Blechgehäuse 43 eine kegelförmige Stirnseite aufweist. Auch hier ist der größere Durchmesser 151 des äußeren Stutzens 15 gegenüber dem inneren Stutzen 10 vorteilhaft über den Anschluss an das Blechgehäuse 43 erfolgt, sodass eine Verjüngung des Durchmessers 152 des äußeren Stutzens 15 auf ein kleineres Maß nicht notwendig ist.

## Patentansprüche

1. Abgasanlage (4) gebildet aus mehreren Komponenten für einen Verbrennungsmotor (2) zum Anschließen an einem Krümmer (3), mit zumindest einem in Strömungsrichtung S einen Anfang bildenden ersten Teilstück (41) und einem in Strömungsrichtung S daran anschließenden zweiten Teilstück (42), wobei die beiden Teilstücke (41,42) über ein mechanisches Entkopplungselement (40) miteinander verbunden sind, **wobei** in Strömungsrichtung S vor **dem ersten Teilstück** oder im ersten Teilstück (41) ein einwandiges und selbsttragendes Element (1) in die Abgasanlage (4) integriert ist, wobei das Element (1) mindestens einen inneren Stutzen (10) und mindestens einen in radialer Richtung zu einer Mittelachse (13) nach außen versetzten äußeren Stutzen (15) aufweist und jeweils ein zwischen den beiden Stutzen (10, 15) angeordnetes, die beiden Stutzen (10, 15) verbindendes, in Richtung der Mittelachse (13) in der Länge (L) gestauchtes Mittelteil (12) vorgesehen ist, das im Querschnitt einen U- oder einen S-Schlag (120) bildet, **dadurch gekennzeichnet, dass das Element als akustisches Dämmelement (1) ausgebildet und** aus Blech oder Metallguss gebildet ist und in einer Richtung entlang des Werkstücks kontinuierlich oder sprunghaft zunehmende Wandstärken zwischen 1 mm und 2,8 mm, insbesondere zwischen 1,2 mm und 1,9 mm aufweist.

2. **Abgasanlage (4)** nach Anspruch 1 **dadurch gekennzeichnet, dass bei dem Dämmelement** (1) der innere Stutzen (10) in Richtung der Mittelachse (13) versetzt zum äußeren Stutzen (15) angeordnet ist und/oder die beiden Stutzen (10, 15) sich um das Maß einer Einstecktiefe (e) zwischen 5 mm und 30 mm überdecken.

3. **Abgasanlage (4)** nach Anspruch 1 oder 2, **dadurch gekennzeichnet, dass bei dem Dämmelement** (1) der Grunddurchmesser (101) des inneren Stutzens (10) mindestens um 20% bis maximal 40 % kleiner ist, als der Durchmesser (151) des äußeren Stutzens (15).

4. **Abgasanlage (4)** nach einem der vorstehenden Ansprüche **dadurch gekennzeichnet, dass bei dem Dämmelement** (1) das die beiden rohrförmigen Stutzen (10,15) verbindende Mittelteil (12) zumindest einen am äußeren Stutzen (15) anschließenden äußeren Radius (152) und einen am inneren Stutzen (10) anschließenden inneren Radius (102) sowie ein die beiden Radien (102, 152) verbindendes Rohrteil (14) aufweist, wobei die Rohrwand des Rohrteils (14) parallel oder in einem Winkel a zwischen 2,5° und 15° zur Mittelachse (13) angeordnet ist.

5. **Abgasanlage (4)** nach einem der vorhergehenden Ansprüche, **dadurch gekennzeichnet, dass** das akustische Dämmelement (1) in Strömungsrichtung S nach dem inneren Stutzen (10) einen gegenüber dem Grunddurchmesser (101) reduzierten Innendurchmesser (103) aufweist.

6. **Abgasanlage (4)** nach einem der vorstehenden Ansprüche, **dadurch gekennzeichnet, dass** das Dämmelement (1) aus einem kalibrierten Rohrstück gebildet ist mit einem eingangsseitigen Grunddurchmesser (101) zwischen 45 mm und 85 mm und einem ausgangsseitigen Durchmesser (151) zwischen 55 mm und 115 mm sowie einer in Richtung der Mittelachse (13) absoluten Länge (1) zwischen 230 mm und 420 mm.

7. **Abgasanlage (4)** nach einem der vorstehenden Ansprüche, **dadurch gekennzeichnet, dass** das akustische Dämmelement (1) in eine Stirnwand (430) eines Blechgehäuses (43) für einen Partikelfilter (44) oder einen Konverter (45) oder einen Schalldämpfer (46) integriert ist, wobei zumindest ein Teil der Stirnwand (430) in radialer Richtung zur Mittelachse (13) an den inneren Stutzen (10) und/oder an den äußeren Stutzen (15) anschließt.

8. **Abgasanlage (4)** nach einem der vorstehenden Ansprüche 1 bis 7, **dadurch gekennzeichnet, dass** das akustische Dämmelement (1) an einem Auslass eines Gehäuses für einen Turbolader (5) angeordnet ist.

9. Verwendung eines akustischen Dämmelements (1) für eine Abgasanlage (4) zur akustischen Dämmung einer Abgasanlage (4) im Frequenzbereich zwischen 600 Hz und 6 kHz, wobei das akustische Dämmelement mindestens einen inneren Stutzen (10) und mindestens einen in radialer Richtung zu einer Mittelachse (13) nach außen versetzten äußeren Stutzen (15) aufweist, jeweils ein zwischen den beiden Stutzen (10, 15) angeordnetes, die beiden Stutzen (10, 15) verbindendes, in Richtung der Mittelachse (13) in der Länge (L) gestauchtes Mittelteil (12) vorgesehen ist, das im Querschnitt einen U- oder einen S-Schlag (120) bildet **und das akustische Dämmelement (1) einwandig aus Blech oder Metallguss gebildet ist und in einer Richtung entlang des Werkstücks kontinuierlich oder sprunghaft zunehmende Wandstärken zwischen 1 mm und 2,8 mm, insbesondere zwischen 1,2 mm und 1,9 mm aufweist.**

## Claims

1. An exhaust system (4) formed of a plurality of components for an internal combustion engine (2) for connecting to a manifold (3), comprising at least one first section (41) forming a start in the flow direction S and one second section (42) following said first section in the flow direction S, wherein the two sections (41, 42) are connected to one another via a mechanical decoupling element (40), wherein a single-walled and self-supporting element (1) is integrated in the exhaust system (4) upstream of the first section in the flow direction S or in the first section (41), wherein the element (1) has at least one inner connecting piece (10) and at least one outer connecting piece (15) which is offset outwards in the radial direction relative to a central axis (13), and a middle part (12) is provided which is arranged between the two connecting pieces (10, 15), connects the two connecting pieces (10, 15) and is compressed in length (L) in the direction of the central axis (13), said middle part forming in cross-section a U-shaped or S-shaped stop (120), **characterized in that** the element is configured as an acoustic insulating element (1) and is formed of sheet metal or cast metal and has wall thicknesses of between 1 mm and 2.8 mm, in particular between 1.2 mm and 1.9 mm, said wall thicknesses increasing continuously or in jumps in a direction along the workpiece.

2. The exhaust system (4) according to claim 1, **characterized in that**, on the insulating element (1), the inner connecting piece (10) is arranged offset in relation to the outer connecting piece (15) in the direction of the central axis and/or the two connecting pieces (10, 15) overlap by the size of a push-in depth (e) of between 5 mm and 30 mm.

3. The exhaust system (4) according to claim 1 or 2, **characterized in that**, on the insulating element (1), the basic diameter (101) of the inner connecting piece (10) is at least 20% to at most 40% smaller than the diameter (151) of the outer connecting piece (15).

4. The exhaust system (4) according to any of the preceding claims, **characterized in that**, on the insulating element (1), the middle part (12) connecting the two tubular connecting pieces (10, 15) has at least one outer radius (152) connecting to the outer connecting piece (15) and one inner radius (102) connecting to the inner connecting piece (10), as well as a pipe part (14) connecting the two radii (102, 152), wherein the pipe wall of the pipe part (14) is arranged parallel to or at an angle a of between 2.5° and 15° to the central axis (13).

5. The exhaust system (4) according to any of the preceding claims, **characterized in that** the acoustic insulating element (1) has, downstream of the inner connecting piece (10) in the flow direction S, an internal diameter (103) which is reduced in comparison to the basic diameter (101).

6. The exhaust system (4) according to any of the preceding claims, **characterized in that** the insulating element (1) is formed of a calibrated pipe section having a basic diameter (101) of between 45 mm and 85 mm on the inlet side and a diameter (151) of between 55 mm and 115 mm on the outlet side, as well as an absolute length (1) of between 230 mm and 420 mm in the direction of the central axis (13).

7. The exhaust system (4) according to any of the preceding claims, **characterized in that** the acoustic insulating element (1) is integrated in an end wall (430) of a sheet metal housing (43) for a particle filter (44) or a converter (45) or a silencer (46), wherein at least a portion connects the end wall (430) to the inner connecting piece (10) and/or to the outer connecting piece (15) in the radial direction relative to the central axis (13).

8. The exhaust system (4) according to any of the preceding claims 1 to 7, **characterized in that** the acoustic insulating element (1) is arranged at an outlet of a housing for a turbocharger (5).

9. The use of an acoustic insulating element (1) for an exhaust system (4) for acoustically insulating an exhaust system (4) in the frequency range between 600 Hz and 6 kHz, wherein the acoustic insulating element (1) has at least one inner connecting piece (10) and at least one outer connecting piece (15) which is offset outwards in the radial direction relative to a central axis (13), a middle part (12) is provided which is arranged between the two connecting pieces (10, 15), connects the two connecting pieces (10, 15) and is compressed in length (L) in the direction of the central axis (13), said middle part forming in cross-section a U-shaped or S-shaped stop (120), and the acoustic insulating element (1) is formed of sheet metal or cast metal in a single-walled manner and has wall thicknesses of between 1 mm and 2.8 mm, in particular between 1.2 mm and 1.9 mm, said wall thicknesses increasing continuously or in jumps in a direction along the workpiece.

## Revendications

1. Système d'échappement(4), formé de plusieurs composants pour un moteur à combustion (2) pour le raccordement à un collecteur (3), avec au moins un premier tronçon (41) formant un début dans le sens d'écoulement S et un deuxième tronçon (42) qui y est adjacent dans le sens d'écoulement S, les deux tronçons (41, 42) étant raccordés l'un à autre par le biais d'un élément de découplage (40) mécanique, un élément (1) à paroi unique et autoportant étant intégré dans le système d'échappement (4) en amont du premier tronçon dans le sens d'écoulement S ou dans le premier tronçon (41), l'élément (1) présentant au moins une tubulure (10) intérieure et au moins une tubulure (15) extérieure décalée vers l'extérieur dans la direction radiale par rapport à un axe central (13), et une partie centrale (12) comprimée dans la longueur (L) en direction de l'axe central (13), raccordant les deux tubulures (10, 15) et disposée ente les deux tubulures (10, 15), étant respectivement prévue, et cette partie centrale (12) forme une courbure (120) dont la section transversale est en U ou en S, **caractérisé en ce que** l'élément est constitué en tant qu'élément isolant (1) acoustique et est formé en tôle ou en métal coulé et présente, dans une direction le long de la pièce, des épaisseurs de paroi augmentant de façon continue ou brusque entre 1 mm et 2,8 mm, en particulier entre 1,2 mm et 1,9 mm.

2. Système d'échappement (4) selon la revendication 1, **caractérisé en ce que**, dans l'élément isolant (1), la tubulure (10) intérieure est disposée de façon décalée en direction de l'axe central (13) par rapport à la tubulure (15) extérieure et/ou les deux tubulures (10, 15) se chevauchent sur une longueur correspondant à la dimension d'une profondeur d'enfichage (e) entre 5 mm et 30 mm.

3. Système d'échappement (4) selon la revendication 1 ou 2, **caractérisé en ce que**, dans l'élément isolant (1), le diamètre de base de la tubulure (10) intérieure est inférieur d'au moins 20 % et au maximum de 40 % au diamètre (151) de la tubulure (15) extérieure.

4. Système d'échappement (4) selon une des revendications précédentes, **caractérisé en ce que**, dans l'élément isolant (1), la partie centrale (12) raccordant les deux tubulures (10, 15) de forme tubulaire présente au moins un rayon (152) extérieur adjacent sur la tubulure (15) extérieure et un rayon (102) intérieur adjacent sur la tubulure (10) intérieure ainsi qu'une partie de tube (14) raccordant les deux rayons (102, 152), la paroi de tube de la partie de tube (14) étant disposée parallèlement à l'axe central (13) ou bien en formant avec ce denier un angle a entre 2,5 ° et 15 °.

5. Système d'échappement (4) selon une des revendications précédentes, **caractérisé en ce que** l'élément isolant (1) acoustique présente, en aval de la tubulure (10) intérieure dans le sens d'écoulement S, un diamètre intérieur (103) réduit par rapport au diamètre de base (101).

6. Système d'échappement (4) selon une des revendications précédentes, **caractérisé en ce que** l'élément isolant (1) est formé d'un morceau de tube calibré, ayant un diamètre de base (101) côté entrée compris entre 45 mm et 85 mm, et un diamètre (151) côté sortie compris entre 55 mm et 115 mm, ainsi qu'une longueur (1) absolue dans la direction de l'axe central (13) comprise entre 230 mm et 420 mm.

7. Système d'échappement (4) selon une des revendications précédentes, **caractérisé en ce que** l'élément isolant (1) acoustique est intégré dans une paroi frontale (430) d'un carter en tôle (43) pour un filtre à particules (44) ou un convertisseur (45) ou un silencieux (46), au moins une partie de la paroi frontale (430) étant, dans la direction radiale vers l'axe central (13), adjacente à la tubulure (10) intérieure et/ou à la tubulure (15) extérieure.

8. Système d'échappement (4) selon une des revendications précédentes 1 à 7, **caractérisé en ce que** l'élément isolant (1) acoustique est disposé à une sortie d'un carter pour un turbocompresseur (5).

9. Utilisation d'un élément isolant (1) acoustique pour un système d'échappement (4) pour l'isolation acoustique d'un système d'échappement (4) dans la plage de fréquences entre 600 Hz et 6 kHz, l'élément isolant (1) acoustique présentant au moins une tubulure (10) intérieure et au moins une tubulure (15) extérieure décalée vers l'extérieur dans la direction radiale par rapport à un axe central (13), une partie centrale (12), comprimée dans la longueur (L) en direction de l'axe central (13), raccordant les deux tubulures (10, 15), disposée entre les deux tubulures (10, 15), étant prévue respectivement, cette partie centrale (12) forme une courbure (120) dont la section transversale est en U ou en S, et l'élément isolant (1) acoustique est formé avec une paroi unique en tôle ou métal coulé et présente, dans une direction le long de la pièce, des épaisseurs de paroi augmentant de façon continue ou brusque entre 1 mm et 2,8 mm, en particulier entre 1,2 mm et 1,9 mm.
